# EUROPÄISCHE PATENTSCHRIFT

(11) **EP 0 253 050 B1**
(45) Veröffentlichungstag und Bekanntmachung des Hinweises auf die Patenterteilung: **11.12.1991**
(21) Anmeldenummer: 87100773.8
(22) Anmeldetag: 21.01.1987
(51) Int. Cl.: H05B 3/24

(54) **Elektrischer Heizkörper mit mäanderförmigen Windungen**
Electric heating element with meander-like turns
Elément électrique chauffant avec spires en forme de méandres

(30) Priorität: 04.07.1986 DE 3622478
(43) Veröffentlichungstag der Anmeldung: 20.01.1988
(73) Patentinhaber: Fritz Eichenauer GmbH & Co. KG, D-76870 Kandel (DE)
(72) Erfinder: Ohnmacht, Helmut, D-6744 Kandel (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- AT-C- 329 702
- CH-A- 40 144
- DE-A- 3 141 828
- DE-B- 1 274 760
- DE-C- 1 185 743
- US-A- 3 808 573

## Beschreibung

Die Erfindung betrifft einen elektrischen Heizkörper mit einem mäanderförmig gewundenen Heizleiter, einer Durchbrüche und dazwischenliegenden Stege aufweisenden, den Heizleiter an einer Reihe gebogener Windungsenden haltenden, etwa rechteckigen Isolierstoffplatte und einer zweiten zumindest in der Breite gleichen Isolierstoffplatte, wobei sich der Heizleiter im wesentlichen auf einer Seite senkrecht zur ersten Isolierstoffplatte erstreckt und auf der anderen Seite die gehaltenen Windungsenden durch die Durchbrüche hindurch um die Stege herumgeführt und durch die anliegende zweite Isolierstoffplatte festgelegt sind, wie er aus der Druckschrift DE-C- 1 185 783 bekannt ist.

Die DE-B- 1 274 760 beschreibt einen Heizkörper, der zwei Isolierstoffplatten aufweist, die einen zickzackförmig bzw. auch als mäanderförmig bezeichenbaren gewundenen Heizleiter halten. Dabei werden jedoch durch Lochreihen in der ersten Isolierstoffplatte Windungsenden bzw. Schleifspitzen hindurchgesteckt und rückseitig durch eingeführte Glasfaserbündel oder dergleichen gesichert. Durch Aufschrauben, Vernieten oder dergleichen wird die zweite Isolierstoffplatte rückseitig gegen die erste gedrückt und festgelegt. Dadurch werden die Windungsenden bzw. Schleifspitzen rückseitig aus den Löchern wieder so weit herausgedrückt, daß die zweite Isolierstoffplatte auf der ersten aufliegt. Dadurch steht der Heizleiter etwa senkrecht auf dem Isolierstoffplattenpaar. Im Gegensatz zum erfindungsgemäßen Gegenstand der Anmelderin werden in dieser durch die DE-B- 1 274 760 beschriebenen Ausführung zusätzliche Haltemittel, vorzugsweise Glasfaserbündel, zur Festlegung des Heizleiters an einem Isolierstoffplattenpaar benötigt. Desweiteren ist diese Anordnung nicht mehr stabil, insbesondere bezüglich einem Verwinden der freien Windungsenden, so daß auch Vorgesehen ist, daß eine als Abstandshalter dienende Lochplatte auf die freien Windungsenden bzw. Schleifspitzen aufgeschoben wird.

Die AT-C- 329 702 beschreibt einen Flächenheizkörper mit einem Flächenheizelement, das auf einer isolierenden Trägerplatte angeordnet ist. Das Flächenheizelement ist vorzugsweise in einer Folie eingeschweißt und auf einer Metallfolie auf der Trägerplatte angeordnet. Die gesamte Anordnung bis auf den Bereich des Flächenheizelementes wird durch eine Metallumhüllung umfaßt. Bei dieser Anordnung ist der Heizleiter bzw. das Flächenheizelement parallel zur Trägerplatte und nicht, wie erfindungsgemäß vorgesehen, senkrecht zu dieser angeordnet. Demzufolge ergeben sich auch keine Probleme bezüglich der Stabilität des festgelegten Heizleiters.

Die DE-C- 1 185 783 einen Heizkörper mit einer mit Durchbrechungen versehenen Isolierstoffplatte, die eine Reihe gebogener Windungsenden eines Heizleiters hält. Der Heizleiter wird jeweils durch einen Durchbruch hindurchgeführt, um ein zwischen den Durchbrechungen liegenden Steg herum und durch die nächste Durchbrechung wieder herausgeführt. Eine rückseitig an der ersten Isolierstoffplatte verklammerte zweite Isolierstoffplatte klemmt die gehaltenen Windungsenden des Heizleiters jeweils zwischen einem Steg der ersten Isolierstoffplatte und sich ein. Der Heizleiter wird dadurch in einer senkrechten Ebene zu den Isolierstoffplatten gehalten. Es ergibt sich der Nachteil, daß die zwei verklammerten Isolierstoffplatten keine ausreichende Festigkeit bei thermischen Spannungen des Heizleiters aufweisen. Dadurch ist die Gefahr gegeben, daß beim Erhitzen des Heizleiters, das heißt im Betrieb des Heizkörpers, die Gefahr gegeben ist, daß sich die freien Windungsenden des Heizleiters so verformen, daß eine gewisse Brand- oder Kurzschlußgefahr entsteht. Bezüglich der Verwirklichung eines Stromkreises zur Versorgung des Heizleiters ist lediglich aus Figur 6 eine Anordnung von zwei rückseitig an der zweiten Isolierstoffplatte zueinander angeordneten Heizkörpern zu erkennen. Dabei ist vorgesehen, daß an einer Seite die Heizleiter miteinander verbunden werden und an der anderen Seite zwei Stromzuführungskontakte gebildet sind.

Die DE-A1- 3 141 828 beschreibt Versteifungs- bzw. Verstärkungselemente für einen Träger aus Isoliermaterial für einen elektrischen Widerstand eines Heizgerätes. Insbesondere bezieht sich die Ausführung auf zwei rückwärtig aneinanderliegende Isolierstoffplatten, die jeweils einen mäanderförmig gewundenen Heizleiter aufweisen, der an einer Reihe von Windungsenden in einer Ebene senkrecht zu den Isolierstoffplatten gehalten ist. Um zu verhindern, daß sich beim Erhitzen die Isolierstoffplatten durch Biegen oder Wölben verformt werden, sind Einrichtungen zum Versteifen und Verstärken der Isolierstoffplatten vorgesehen, die in Längsrichtung der Platten und zwischen deren Enden verlaufen. Insbesondere sind die Versteifungs- bzw. Verstärkungselemente als U-förmige Schienen ausgebildet, die über die Längskanten der Isolierstoffplatten geschoben bzw. geklemmt werden, Die DE-A1- 3 141 828 beschreibt nicht, wie die Heizleiter an der jeweiligen Isolierstoffplatte befestigt werden und macht keinen Vorschlag im Hinblick auf die Ausführung eines Stromkreises.

Die US-A- 3 808 573 und CH-A- 40 144 beschreiben jeweils einen elektrischen Flachheizkörper, bei dem jeweils ein Heizleiter im wesentlichen in einer Ebene parallel zwischen zwei Isolierstoffplatten bzw. -schichten angeordnet ist. Beide sind teilweise oder vollständig von einer Metalleinfassung umgeben. Die Heizleiter sind also nicht, wie beim erfindungsgemäßen angemeldeten Gegenstand vorgesehen, in einer Ebene senkrecht zu den Isolierstoffplatten angeordnet. Desweiteren wird in keiner der beiden Druckschriften ein Vorschlag zu einer Ausführung eines Stromkreises zur Speisung der Heizleiter gegeben.

Der Erfindung liegt die Aufgabe zugrunde, einen gattungsgemäßen Heizkörper insbesondere mit großer Länge und geringer Breite in fertigungstechnisch einfacher und vorteilhafter Weise mit einer größeren Stabilität zu versehen.

Diese Aufgabe wird erfindungsgemäß dadurch gelöst, daß
eine sich über die gesamte Breite der Isolierstoffplatten und im wesentlichen über deren Länge erstreckende, auf der zweiten Isolierstoffplatte anliegende Halteschiene vorgesehen ist,
daß die Halteschiene beide Längskanten der übereinanderliegenden Isolierstoffplatten umgreifende und diese festlegende Laschen beidseitig aufweist,
daß die Laschen und die Halteschiene einstückig ausgebildet sind,
daß die Halteschiene aus einem elektrisch leitenden Material, insbesondere Metall, besteht,
und daß die Halteschiene eine Rückleitung einer Stromversorgung des Heizleiters bildet.

Hierdurch wird eine Versteifung des Trägers in zwei Richtung eereicht.

In äußerst bevorzugter Ausgestaltung ist vorgesehen, daß an einer Stirnseite Anschlußkontakte zum Anschluß elektrischer Verbindungen vorgesehen sind und die Heizleiter an der anderen Stirnseite mit der Schiene elektrisch verbunden sind, während eine weitere Ausbildung vorsieht, daß die Schiene auf der den Laschen abgewandten Seite Durchbrechungen und Stege aufweist. Durch diese Ausgestaltung wird insbesondere das unterschiedliche Wärmedehnungsverhalten von Isolierplatten und Halteschiene in einfacher und optimaler Weise aufgenommen, so daß keine Verbiegungen des Heizkörpers, insbesondere der Windungsträger eintreten, was zu einem Berühren von Windungsenden, damit durch einen Kurzschluß zu einer Widerstandsreduzierung des gesamten Heizleiters und damit zu einer Beschädigung desselben führen könnte; dies wird durch die genannte Ausgestaltung zuverlässig ausgeschlossen.

Durch die Erfindung wird insgesamt in fertigungstechnische einfacher Weise ein gegebenenfalls schmaler und langgestreckter hochstabiler Heizkörper geschaffen. Wenn die Haltescheine aus metallischen Material besteht und als Rückleiter eingesetzt wird, so kann ihr Anschlußkontakt an ihr festgeöst sein oder aber in äußerst bevorzugter Ausgestaltung einstückig mit der Halteschiene ausgebildet sein. die elektrische Verbindung des Heizleiters an der der Anschlußstirnseite entgegengesetzten Stirnseite erfolgt vorzugsweise über eine Öse, so daß hier ein zuverlässiger mechanischer und elektrischer Kontakt hergestellt ist.

Soweit bisher Temperaturschalter (Regler und Wächter) bei gattungsgemäßen Heizkörpern vorgesehen waren, so mußten diese von vornherein an einen bestimmten Ort festgelegt werden. Dieser Festlegungsort konnte nicht die unterschiedlichen Einbauverhältnisse und damit unterschiedlichen Temperaturverhältnisse in verschiedenen Geräten berücksichtigen, so daß gegebenenfalls für verschiedene Geräte separate Heizkörper vorgesehen und auf Lager gehalten mußten bzw. sich je nach Gerät Probleme dahingehend ergeben konnten, daß der Temperaturschalter nicht bei gewünschten Temperaturbedingungen ansprach.

Die Erfindung sieht daher in äußerst bevorzugter Ausgestaltung vor, daß an der Halteschiene ein Temperaturschalter verschiebbar angebracht ist, wobei insbesondere die Halteschiene durch Laschen einer Halterung für einen Temperaturschalter umgriffen wird. Durch die Verwendung durchgehender Halteschienen wird die Möglichkeit geschaffen, daß der Temperaturschalter zwar an diesen gegen Abfallen bzw. Entfernen gesichert, aber entlang der Schiene bzw. der Schienen verschiebbar gelagert sein kann. Hierdurch ist es möglich den vollständigen Heizkörper mit zugehörigem Temperaturschalter herzustellen und bei einem Weiterverarbeiter zu lagern, der dann je nach Einbaubedingungen den Temperaturschalter entlang der Schiene zu einem gewünschten Ort verschiebt, wo der Temperaturschalter entweder kraftschlüssig gehalten wird oder aber zusätzlich nicht lösbar festgelegt werden kann, beispielsweise durch Vernieten oder Verlöten an der Schiene. Soweit die Schiene aus Seitenlaschen, die durch Stege verbunden sich, gebildet ist, sieht eine weitere Ausbildung vor, daß der Temperaturschalter über die Stege der Halteschiene an dieser festlegbar ist. Die Schiene kann auch als Leiter für den über den Temperaturschalter geführten Strom eingesetzt werden, so daß von der Schiene über die Halterung für den Temperaturschalter zu einem Kontakt desselben in eine elektrische Verbindung geschaffen ist. Der andere Kontakt des Schalters muß gegenüber der Halterung des Schalters isoliert und mit einem separaten Anschlußelement zum Anschluß eines Kabels versehen sein.

Weitere Vorteile und Merkmale der Erfindung ergeben sich aus den Ansprüchen und aus der nachfolgenden Beschreibung, in der ein Ausführungsbeispiel des erfindungsgemäßen Heizkörpers unter Bezugnahme auf die Zeichnung im einzelnen erläutert ist. Dabei zeigt:
- Fig. 1: eine Ausführungsform des erfindungsgemäßen Heizkörpers in perspektivischer Darstellung;
- Fig. 2: die gleiche Ausführungsform im Längsschnitt;
- Fig. 3: eine Sicht von unten auf eine Halteschiene;
- Fig. 4: einen Schnitt durch den mit einem Temperaturschalter versehenen Heizkörper;
- Fig. 5: eine Sicht auf den Halter für den Temperaturschalter sowie den Temperaturschalter entsprechend dem Pfeil V der Figur 4; und
- Fig. 6: eine Aufsicht auf Temperaturschalter mit Halter entsprechend dem Pfeil VI der Figur 4.

Der erfindungsgemäße elektrische Heizkörper 1 weist einen Heizleiter 2ʹ mit zunächst ein oder mehreren Reihen von mäanderförmigen Windungen 2 aus elektrischen Widerstandsdraht auf. Die Schenkel einer Windung 2 sind länger als ihr Abstand. Die Windungen 2 sind an einer ersten Isolierplatte 3 in der folgenden Weise festgelegt: Die Isolierplatte 3 weist Durchbrüche 4 auf, die durch Stege 6 voneinander getrennt sind. Ein Ende 7 einer Windung tritt durch einen Durchbruch 4 hindurch, ist dann um den Steg 6 herumgeführt und tritt durch einen benachbarten Durchbruch 4 wieder heraus. Der Zusammenbau der Isolierplatte 3 und des Heizleiters 2ʹ mit den Windungen 2 kann dadurch erfolgen, daß die Isolierplatte 3 mit ihren Durchbrüchen über die den Enden 7 abgewandten Enden 8 der Windungen 2 geführt werden. Auf der dem Heizleiter 2ʹ abgewandten Seite der Isolierplatte 3 ist eine weitere Isolierplatte 9 aufgelegt.

Der insoweit beschriebene Heizkörper wird versteift und insbesondere die beiden Isolierplatten 3, 9 werden zusammengehalten durch eine Versteifungsschiene 11, die sich auf der dem Heizleiter 2 abgewandten Seite der Isolierplatten 3, 9 mit einem Hauptteil 12 über die gesamte Breite der Isolierplatten 3, 9 erstreckt und an seinen Längsrändern um die Längsränder 13, 14 der Isolierplatten 3, 9 bis auf die Oberseite 16 der Isolierplatte 3 insgesamt um 180 Grad abgebogene Laschen 17 aufweist. Hierdurch werden die Platten 3, 9 fest gegeneinander verspannt und der gesamte Heizkörper 1 stabilisiert.

An einem Stirnende 21 des Heizkörpers 1 sind zunächst Anschlußteile 24 mit Kontaktlaschen 22, 23 angeordnet, die mit dem Heizleiter 2ʹ in elektrischer Verbindung stehen und zum Anschluß des Heizleiters 2ʹ als elektrische Verbindungen dienen.

Die Kontaktierung der Mäanderreihen erfolgt folgendermaßen: Im Endbereich der oberen Isolierplatte 3 ist jeweils fluchtend mit den Mäanderreihen ein von zwei Schlitzen 18 begrenzter Isoliersteg 19 ausgebildet. Auf diesem sitzt ein im senkrechten Schnitt U-förmiges Anschlußteil 24 mit einem Bodensteg 29, der seitlich in die Schlitze 18 ein und den Isoliersteg 19 umgreifende Laschen 36 aufweist. Am Anschlußteil 24 ist weiter einerseits eine der Kontaktlaschen 22 bzw. 23 zum Anschluß von Anschlußleitungen und andererseits ein Quetschteil 37 zur Verbindung mit dem Ende 38 einer Windungsreihe ausgebildet. Das Ende 38 der Windungsreihe ist dazu ein Stück durch einen letzten Durchbruch 4 der Isolierplatte 3 heraus und zwischen Schenkel 39 des Quetschteils 37 geführt, die es nach Zusammenquetschen fest umgreifen.

An der ersten Stirnseite 21 des Heizkörpers 1 ist die Schiene 11 ebenfalls mit einem Anschlußkontakt 28 versehen, der an dieser beispielsweise angenietet ist. Im Bereich der der Stirnseite 21 abgewandten Stirnseite 26 ist der Heizleiter 2ʹ elektrisch mit der Schiene 11, beispielsweise über einen Niet oder grundsätzlich in der vorstehend für die Anschlußteile 24 beschriebenen Wiese mit einem Verbindungsteil 27 verbunden, welches mit einem Quetschteil 67 eine hochgebogene Lasche 68 der Schiene 11 fest umgreift. Die Schiene 11 dient derart als Rückleiter, so daß bei dem dargestellten Ausführungsbeispiel je nach Schaltung mit den Kontaktlaschen 22, 23, 28 verbundene Anschlußleitung zu einer Stromversorgung die beiden Reihen des Heizleiters 2ʹ wahlweise einzeln oder gemeinsam angeschlossen werden können. Auch kann gegebenenfalls über den mittleren Anschlußkontakt 28 eine Reihe des Heizleiters 2ʹ als Vorwiderstand für einen anzuschließenden Motor, beispielsweise eines Lüfters dienen.

Bei einer Windungsreihe kann über die vorstehend erläuterten Möglichkeiten ein an der der ersten Stirnseite 21 abgewandten Stirnseite 26 vom Heizleiter 22 zur Schiene 21 geschaffener Kontakt den einseitigen Anschluß der Stromversorgung an der ersten Stirnseite 21 ermöglichen.

Insbesondere der Figur 2 ist zu entnehnem, daß die Schiene 11 auf der dem Heizleiter 2ʹ abgewandten Seite Durchbrüche 31 und Stege 32 aufweist. Diese Ausgestaltung verbessert insbesondere die Kompensation des unterschiedlichen Wärmedehnungsverhaltens der Isolierplatten 3, 9 und der Schiene 11. Weiterhin kann bei geeigneter Anordnung der Stege 32 dieser bei geeigneten Einbauverhältnissen diese Anordnung dazu dienen, gegebenenfalls auf die zweite Isolierplatte 9 zu verzichten bzw. die Halterung des Heizleiters 2ʹ etwa in der Mitte der Windungshöhe vorzusehen.

Wie den Figuren 3 und 4 zu entnehmen ist weisen die Stege 32 der Halteschiene 11 zentrale Verbreiterungen 33 mit einem Durchgangsloch 34 auf. In diesen Löchern 34 kann ein entsprechender Vorsprung einer entlang der Schiene 11 verschiebbaren Halterung 41 für einen Temperaturschalter 42 einrasten (Figur 4). An den verbreiterten Stegen 32 mit den Durchbrüchen 34 kann die Halterung 41 eines Temperaturschalters 42 auch angeöst oder angepunktet werden. In diesem Falle weisen die Isolierstoffplatten 3, 9 mit den Löchern 34 fluchtende Durchbrüche 69 (Figur 1) mit größerem Radius auf, so daß das Anösen an fertigen Heizkörpern leicht erfolgen kann.

Eine entsprechende Halterung 41 für einen Temperaturschalter 42 ist insbesondere den Figuren 4 bis 6 entnehmbar. Die Halterung 41 weist zunächst einen die Breite der Schiene 11 überbrückenden bügelartigen Steg 43 auf, an dessen Enden die Laschen 17 der Halteschiene 11 umgreifende Laschen 44 ausgebildet sind, mittels derer die Halterung 41 an der Schiene 11 gehalten und entlang dieser verschiebbar ist. Zentral im Steg 43 ist eine Sicke 46 ausgebildet, die als Widerlager zu den Laschen 44 an der Unterseite der Halteschiene 11 bzw. im Bereich der Durchbrüche 32 der unteren Isolierplatte 14 anliegt. Mit der Sicke 46 kann die Halterung 41 nach Einstellen in der gewünschten Stellung an der Halteschiene 11, beispielsweise durch Punktschweißen oder dergleichen festgelegt werden.

An einer Seite erstreckt sich vom Steg 43, im wesentlich mit diesen fluchtend ein Ansatz 47, von dem weiderum ein Flansch 48 nach oben absteht, dessen Ende 49 seitlich abgebogen ist. An diesem abgebogenen Ende 49 ist der Temperaturschalter 42 mit einem Kontakt 51 befestigt, wie angeöst. Am Steg 47 ist eine isolierende Brücke 52 isoliert gegen den Steg 47 ein Winkelteil 53 mit einem Flansch 54 befestigt. Zwischen dem Ansatz 47 und dem Flansch 54 springt ein Vorsprung 56 des Isolierteils 52 vor, durch den die mit dem Isolierteil 52 beispielsweise durch Ösen verbundenen Teile 47, 54 drehsicher gehalten werden.

An einem vom Winkelteil 53 entgegen der Richtung des Ansatzes 54 aber auch des Ansatzes 49 des Teils 48 abgebogenen Flansch 57 ist das andere Ende 58 des Temperaturschalters 42 befestigt, der derart sicher gehalten wird. Mit 61 ist ein isolierendes Trägerteil des Temperaturschalters, mit 62 eine Lagerung für eine Bimetallscheibe 63, mit 64 der durch die Bimetallscheibe 63 geschaltete bewegliche Kontakt und mit 66 der aus der Kontaktlasche 58 ausgeschnittene und herausgebogene stationäre Gegenkontakt des Temperaturschalters 42 bezeichnet.

Insbesondere können durch die erfindungsgemäße Ausgestaltung auch mehrere Temperaturschalter an der Halteschiene 11 hintereinander angeordnet und gegebenenfalls festgelegt werden, so daß lokale Überhitzungen, die bei einem Gerät mit nur einem Wächter, wenn sie entfernt von diesem auftreten, nicht zu einer Sicherheitsabschaltung führen würden, zuverlässig berücksichtigt werden. Es können auch mehrere Temperaturschalter in Form von Reglern vorgesehen sein. Weiter können ein Teil der Temperaturschalter Regler und ein anderer Teil Wächter sein.

## Patentansprüche

1. Elektrischer Heizkörper (1) mit einem mäanderförmig gewundenen Heizleiter (2'), einer Durchbrüche (4) und dazwischenliegende Stege (6) aufweisenden, den Heizleiter (2') an einer Reihe gebogener Windungsenden (7) haltenden, etwa rechteckigen Isolierstoffplatte (3) und einer zweiten zumindest in der Breite gleichen Isolierstoffplatte (9), wobei sich der Heizleiter (2') im wesentlichen auf einer Seite senkrecht zur ersten Isolierstoffplatte (3) erstreckt und auf der anderen Seite die gehaltenen Windungsenden (7) durch die Durchbrüche (4) hindurch und um die Stege (6) herumgeführt und durch die anliegende zweite Isolierstoffplatte (9) festgelegt sind, dadurch gekennzeichnet,
daß eine sich über die gesamte Breite der Isolierstoffplatten (3, 9) und im wesentlichen über deren Länge erstreckende, auf der zweiten Isolierstoffplatte (9) anliegende Halteschiene (11) vorgesehen ist,
daß die Halteschiene (11) beidseitig die Längskanten (13, 14) der übereinanderliegenden Isolierstoffplatten (3, 9) umgreifende und diese festlegende Laschen (17) aufweist,
daß die Laschen (17) und die Halteschiene (11) einstückig ausgebildet sind,
daß die Halteschiene (11) aus einem elektrisch leitenden Material, insbesondere Metall, besteht,
und daß die Halteschiene (11) eine Rückleitung einer Stromversorgung des Heizleiters (2') bildet.

2. Heizkörper nach Anspruch 1, dadurch gekennzeichnet, daß an einer Stirnseite (21) Anschlußkontakte (22, 23, 28) zum Anschluß elektrischer Verbindungen vorgesehen sind und die Heizkörper (2') an der anderen Stirnseite (26) mit der Schiene (11) elektrisch verbunden sind.

3. Heizkörper nach Anspruch 1 oder 2, dadurch gekennzeichnet, daß die Schiene (11) auf der den Laschen (17) abgewandten Seite Durchbrechungen (31) und Stege (32) aufweist.

4. Heizkörper nach einem der Ansprüche 1 bis 3, dadurch gekennzeichnet, daß an der Halteschiene (11) ein Temperaturschalter (42) verschiebbar angebracht ist.

5. Heizkörper nach einem der Ansprüche 1 bis 4, dadurch gekennzeichnet, daß die Halteschiene (11) durch Laschen (44) einer Halterung (41) für einen Temperaturschalter (42) umgriffen wird.

6. Heizkörper nach Anspruch 4 oder 5 in Verbindung mit Anspruch 3, dadurch gekennzeichnet, daß der Temperaturschalter (42) über die Stege (32) der Halteschiene (11) an dieser festlegbar ist.

7. Heizkörper nach Anspruch 6, dadurch gekennzeichnet, daß der Temperaturschalter (42) mittels Ösen festlegbar ist.

8. Heizkörper nach Anspruch 5 oder 6, dadurch gekennzeichnet, daß ein die die Halteschienen (11) umgreifenden Laschen (44) der Temperaturschalter-Halterung (41) verbindender, brückenartiger Steg (43) mit einer mittigen Erhöhung (46) versehen ist.

9. Heizkörper nach einem der Ansprüche 4 bis 8, dadurch gekennzeichnet, daß der Temperaturschalter (42) durch zwei mittels einem Isolierteil (52, 56) auf Abstand gehaltene Tragteile (47, 48, 49; 53, 54, 57) getragen wird.

10. Heizkörper nach Anspruch 9, dadurch gekennzeichnet, daß die beiden Tragteile (47, 48, 49; 53, 54, 57) drehfest zueinander festgelegt sind.

11. Heizkörper nach Anspruch 10, dadurch gekennzeichnet, daß die beiden Tragteile (47, 48, 49; 53, 54, 57) mit dem Isolierteil (52) veröst sind und zwischen entsprechende Befestigungsansätze (47, 54) der beiden Tragteile ein dem Abstand der beiden Ansätze (47, 54) entsprechender Ansatz (56) des Isolierteils (52) ragt.

12. Heizkörper nach einem der Ansprüche 9 bis 11, dadurch gekennzeichnet, daß eines der Tragteile (47, 48, 49) mit dem an der Halteschiene geführten brückenartigen Steg (43) fest verbunden, vorzugsweise einstückig ausgebildet ist.

## Claims

1. Electric heating element (1) with a heating conductor (2') wound in meander-like manner, an approximately rectangular insulating material plate having openings (4) and interposed webs (6) and holding the heating conductor (2') on a series of bent turn ends (7) and a second, at least width-identical insulating material plate (9), the heating conductor (2') extending substantially on one side at right angles to the first insulating material plate and on the other side the held turn ends (7) are passed through the openings (4) and around the webs (6) and are fixed by the engaging second insulating material plate (9), characterized in that a support bar (11) extending substantially over the entire width of the insulating material plates (3,9) and substantially over their length engages on the second insulating material plate (9), that the support bar (11) has on either side cover plates (17) engaging round the longitudinal edges (13,14) of the superimposed insulating material plates (3,9) and fixing the same, that the cover plates (17) and support bar (11) are constructed in one piece, that the support bar (11) is made from an electrically conductive material, particularly metal and that the support bar (11) forms a return circuit for a power supply of the heating conductor (2').

2. Heating element according to claim 1, characterized in that on one face (21) are provided connecting contacts (22,23,28) for the connection of electrical connections and the heating conductors (2') are electrically connected to the bar (11) at the other face (26).

3. Heating element according to claims 1 or 2, characterized in that on the side remote from the cover plates (17), the bar (11) has openings (31) and webs (32).

4. Heating element according to one of the claims 1 to 3, characterized in that a temperature switch (42) is displaceably fitted to the support bar (11).

5. Heating element according to one of the claims 1 to 4, characterized in that cover plates (44) of a mounting support (41) for a temperature switch (42) engage round the support bar (11).

6. Heating element according to claims 4 or 5 in conjunction with claim 3, characterized in that by means of the webs (32) of the support bar (11) the temperature switch (42) is fixed to the latter.

7. Heating element according to claim 6, characterized in that the temperature switch (42) is fixed by means of rings.

8. Heating element according to claims 5 or 6, characterized in that a bridge-like web (43) connecting the cover plates (44) of the temperature switch mounting support (41) engaging round the support bars (11) is provided with a central protuberance (46).

9. Heating element according to one of the claims 4 to 8, characterized in that the temperature switch (42) is connected by two support parts (47,48,49,53,54,57) kept spaced by means of an insulating part (52,56).

10. Heating element according to claim 9, characterized in that the two support parts (47,48,49,53,54,57) are fixed to one another in non-rotary manner.

11. Heating element according to claim 10, characterized in that the two support parts (47,48,49,53,54,57) are ringed to the insulating part (52) and between corresponding fastening attachments (47,54) of both support parts projects an attachment (56) of the insulating part (52) corresponding to the spacing of the two attachments (47,54).

12. Heating element according to one of the claims 9 to 11, characterized in that one of the support parts (47,48,49) is firmly connected, preferably in one piece, with the bridge-like web (43) guided on the support bar.

## Revendications

1. Corps de chauffe électrique (1), comprenant un conducteur chauffant (2') en forme de méandres, une plaque de matière isolante (3) sensiblement rectangulaire présentant des ajours (4) séparés par des barrettes (6) et maintenant le conducteur chauffant (2') par une série d'extrémités de spires (7), et une seconde plaque de matière isolante (9) présentant au moins une largeur identique, le conducteur chauffant (2') s'étendant sensiblement sur l'un des côtés perpendiculairement à la première plaque de matière isolante (3) et les extrémités (7) des spires maintenues de l'autre côté étant amenées, au travers des ajours (4), autour des barrettes (6) et immobilisées par la seconde plaque de matière isolante (9), **caractérisé en ce** qu'il est prévu un rail de support (11) s'étendant sur toute la largeur des plaques de matière isolante (3, 9) et sensiblement sur la longueur de celles-ci et appliqué contre la seconde plaque de matière isolante (9); que le rail de support (11) comporte des deux côtés des pattes (17) entourant les arêtes longitudinales (13, 14) des plaques de matière isolante (3, 9) et immobilisant celles-ci; que les pattes (17) et le rail de support (11) sont d'un seul tenant; que le rail de support (11) est constitué d'un matériau électriquement conducteur, en particulier de métal; et que le rail de support (11) constitue un conducteur de retour d'une alimentation électrique du conducteur chauffant (2').

2. Corps de chauffe selon la revendication 1, caractérisé en ce que sur l'une des faces frontales (21) sont prévus des contacts de raccordement (22, 23, 28) pour les branchements électriques, et que les corps de chauffe (2' ) sont reliés électriquement au rail (11) sur l'autre face frontale (26).

3. Corps de chauffe selon l'une des revendications 1 ou 2, caractérisé en ce que le rail (11) présente des ajours (31) et des barrettes (32) du côté opposé aux pattes (17).

4. Corps de chauffe selon l'une des revendications 1 à 3, caractérisé en ce qu'un automate thermostatique (42) est monté de manière mobile sur le rail de support (11).

5. Corps de chauffe selon l'une des revendications 1 à 4, caractérisé en ce que le rail de support (11) est enveloppé par des pattes (44) d'une fixation (41) pour un automate thermostatique (42).

6. Corps de chauffe selon l'une des revendications 4 ou 5, en combinaison avec la revendication 3, caractérisé en ce que l'automate thermostatique (42) peut être bloqué sur le rail de support (11) par l'intermédiaire des barrettes (32) de celui-ci.

7. Corps de chauffe selon la revendication 6, caractérisé en ce que l'automate thermostatique (42) peut être fixé au moyen d'oeillets.

8. Corps de chauffe selon l'une des revendications 5 ou 6, caractérisé en ce qu'une barrette (43) en forme de pont qui relie les pattes (44) de la fixation (41) de l'automate thermostatique enveloppant les rails de support (11), est munie d'un bossage central (46).

9. Corps de chauffe selon l'une des revendications 4 à 8, caractérisé en ce que l'automate thermostatique (42) est supporté par deux éléments de support (47, 48, 49; 53, 54, 57) maintenus à distance l'un de l'autre au moyen d'un élément isolant (52, 56).

10. Corps de chauffe selon la revendication 9, caractérisé en ce que les deux éléments de support (47, 48, 49; 53, 54, 57) sont immobilisés l'un par rapport à l'autre de manière rigide en rotation.

11. Corps de chauffe selon la revendication 10, caractérisé en ce que les deux éléments de support (47, 48, 49; 53, 54, 57) sont rattachés à l'élément isolant (52) par des oeillets, et qu'entre des embases de fixation correspondantes (47, 54) des deux éléments de support dépasse une embase (56) de l'élément isolant (52) correspondant à la distance entre les deux embases (47, 54).

12. Corps de chauffe selon l'une des revendications 9 à 11, caractérisé en ce que l'un des éléments de support (47, 48, 49) est solidaire de la barrette (43) guidée sur le rail de support, et réalisé de préférence d'un seul tenant avec celle-ci.
